# FASCICULE DE BREVET EUROPEEN

(11) **EP 1 146 195 B1**
(45) Date de publication et mention de la délivrance du brevet: **10.11.2004**
(21) Numéro de dépôt: 01420067.9
(22) Date de dépôt: 16.03.2001
(51) Int. Cl.: E06B 7/086

(54) **Dispositif d'orientation de lames de volets**
Hebelmechanismus für schwenkbare Lamellen
Lever mechanism for rotatable lamellae

(30) Priorité: 12.04.2000 FR 0004887
(43) Date de publication de la demande: 17.10.2001
(73) Titulaire: Etablissements Tordo-Belgrano (Société Anonyme), 06690 Tourrette Levens (FR)
(72) Inventeur: Belgrano Gérard,, 69440 Saint Sorlin (FR); Tordo Laurent,, 06690 Tourrette Levens (FR)
(74) Mandataire: Thivillier, Patrick

(56) Documents cités:
- US-A- 3 954 023

## Description

La présente invention se rattache au secteur technique des volets, portes, vantaux et tous supports présentant des lames notamment pour l'orientation de la lumière de type persienne.

Généralement, les lames sont montées à libre articulation entre les montants de l'ossature support constituant le volet ou autres. L'articulation s'effectue au moyen d'axes transversaux montés en débordement de la partie médiane de chacune des extrémités des lames, ces axes étant montés à libre rotation dans des logements formés dans l'épaisseur des montants considérés. Le plus souvent, les lames sont disposées dans un plan horizontal et parallèlement les unes par rapport aux autres.

Le problème posé est de pouvoir orienter simultanément l'ensemble des lames, afin de pouvoir les positionner dans une position horizontale ou sensiblement horizontale correspondant à un passage maximum de lumière ou dans une position de chevauchement partiel, correspondant à une occultation totale avec, éventuellement, la possibilité de positions intermédiaires entre ces deux positions extrêmes. Dans ce but, les lames sont accouplées entre elles par des biellettes articulées reliées à au moins une tringle de commande, assujettie à un organe de manoeuvre, pour être déplacée en translation, en vue de provoquer une orientation concomitante desdites lames.

Actuellement, les solutions proposées au niveau de l'organe de manoeuvre permettant la commande en translation de la ou des tringles de commande, ne donnent pas totalement satisfaction.

Par exemple, dans une forme de réalisation simplifiée, la ou les tringles de commande, sont actionnées par un système de leviers articulés formant genouillère et accouplés, avec capacité d'articulation, sur une partie de l'ossature. Un basculement angulaire du système de leviers articulés, provoque le déplacement en translation de la ou des tringles de commande.

Par contre, aucun moyen n'est prévu pour assurer le blocage du système de leviers dans la position d'orientation souhaitée des lames.

Cet état de la technique peut être illustré par l'enseignement du brevet CH 220 149.

A partir de cette conception de base, pour assurer le blocage en position angulaire souhaitée des lames, on a proposé d'équiper le système de leviers articulés faisant office de genouillère, d'un organe poussoir apte à assurer un tel blocage. Cette solution technique est relativement compliquée et surtout nécessite l'utilisation des deux mains, l'une pour agir sur un organe poussoir, l'autre pour manoeuvrer angulairement le système de leviers avec des risques de pincements.

Toujours pour assurer ce blocage dans la position angulaire souhaitée, de l'orientation des lames, on a proposé des agencements sous forme de cliquet et crémaillère. Là encore, la solution n'est pas satisfaisante, étant donné qu'il n'y a pas de réelle sécurité en position ouverte des lames, au motif qu'un appui exercé sur la tringle de commande, par exemple, provoque la fermeture des lames.

Le brevet US 3 954 023 divulgue un système de commande de l'orientation des lames au moyen d'un levier assujetti, à l'une de ses extrémités, à un élément denté coopérant avec une denture complémentaire d'un système de biellettes articulées à une tringle de commande où sont montées, avec capacité d'orientation angulaire, les différentes lames. Les éléments dentés permettent d'obtenir un blocage en position. Toutefois, il n'est pas possible de débrayer à volonté ce système de denture, pour passer rapidement d'une position extrême de totale ouverture à une position d'orientation partielle, par simple pivotement, et cela d'une seule main.

L'invention s'est fixée pour but de remédier à ces inconvénients, de manière simple, sûre, efficace et rationnelle.

Le problème que se propose de résoudre l'invention est de pouvoir assurer d'une seule main, la commande en orientation de l'ensemble des lames avec la possibilité d'assurer automatiquement leur blocage dans des positions angulaires préétablies.
Pour résoudre un tel problème, il a été conçu et mis au point un dispositif d'orientation de lames de volets conforme aux caractéristiques de la revendication 1.

Compte tenu de ces caractéristiques, on obtient le libre pivotement angulaire des lames, depuis une position maximum d'ouverture jusqu'à une position fermée d'occultation, ainsi que leur orientation selon des positions angulaires prédéterminés.

Les leviers sont articulés entre deux flasques verticaux d'une platine support constituant le corps de l'organe de verrouillage, ladite platine étant articulée sur la partie de l'ossature.

Pour résoudre le problème posé de pouvoir manoeuvrer d'une seule main l'organe de commande, le levier de verrouillage et la platine support, sont articulés sur un axe commun monté dans une chape solidaire de l'ossature.

Pour résoudre le problème posé de permettre d'orienter angulairement les lames selon la position choisie, le levier de verrouillage comporte un logement pour le montage de l'élément de rappel élastique sous forme d'un ressort en appui sur la base de la platine support articulée, pour mettre en prise, d'une manière permanente, la dent avec le secteur denté, tandis qu'un effort de pression exercé sur ledit levier permet à ladite dent d'échapper la denture du secteur du levier d'accouplement.

Avantageusement, le levier d'accouplement présentant le secteur denté, est articulé entre les flasques de la platine au moyen d'un axe transversal situé à l'opposé de l'axe commun d'articulation. Le secteur denté est formé sur une partie de circonférence, en bout du levier, et concentriquement à son axe d'articulation.

Pour résoudre le problème posé de pouvoir agir sur le levier de verrouillage d'une manière simultanée au basculement, dans un sens ou dans l'autre, de l'organe de main d'oeuvre et cela d'une seule main, l'extrémité libre de la platine support et de levier de verrouillage, sont recourbées d'une manière ergonomique pour permettre d'agir d'une seule main sur ledit levier de verrouillage.

L'invention est exposée, ci-après, plus en détail à l'aide des dessins annexés, dans lesquels :
La figure 1 est une vue de face et de principe montrant le montage du dispositif d'orientation selon l'invention, les lames étant représentées en position d'ouverture maximum.
La figure 2 est une vue de côté correspondant à la figure 1.
La figure 3 est une vue de dessus correspondant à la figure 1.
La figure 4 est une vue semblable à la figure 1 en position fermée des lames.
La figure 5 est une vue de côté correspondant à la figure 4.
La figure 6 est une vue de dessus correspondant à la figure 4.
La figure 7 est une vue en perspective de l'ensemble de l'organe de manoeuvre.
La figure 8 est une vue en perspective du levier de verrouillage.
La figure 9 est une vue en perspective de la chape support pour le montage articulé de l'organe de manoeuvre sur l'ossature.
La figure 10 est une vue en perspective du levier d'accouplement et d'articulation de l'organe de manoeuvre par rapport à la tringle de commande.
La figure 11 est une vue en perspective de la platine support articulé.
La figure 12 est une vue en coupe longitudinale partielle de l'ensemble de l'organe de manoeuvre en position d'engrènement correspondant au blocage en position angulaire du levier d'accouplement notamment avec la tringle de commande.
La figure 13 est une vue semblable à la figure 12 montrant la libération du levier d'accouplement et le basculement de l'ensemble.

On a illustré figure 1, d'une manière schématique, une ossature (O) correspondant, par exemple, à celle d'un volet. Cette ossature (O) présente une ouverture (O1) délimitant deux montants verticaux (A) et (B) entre lesquels sont montées, au moyen d'axes tourillons (t), à libre articulation, des lames (L). Les lames (L) sont accouplées entre elles par des biellettes articulées (a) reliées à une tringle de commande (b) assujettie à un organe de commande (C) pour provoquer l'orientation concomitante des lames (L) depuis une position sensiblement horizontale (figures 1, 2 et 3), correspondant à une ouverture maximum, jusqu'à une position de chevauchement partiel (figures 4, 5 et 6), correspondant à une occultation totale de l'ouverture (O1).

L'organe de manoeuvre comprend une platine support (1) articulée au moyen d'un axe transversal (2) dans une chape (3) fixée sur une partie de l'ossature (O). La platine support présente deux flasques verticaux (1a) (1b) établis à partir d'une embase commune (1c). Entre les deux flasques (1a) et (1b) est monté un levier de verrouillage (4). L'une des extrémités du levier (4) présente un nez (4a) pour être articulé sur l'axe d'articulation (2) de la platine support (1). Autrement dit, la platine support (1) et le levier de verrouillage (4) sont articulés sur un axe commun, en l'espèce, l'axe transversal (2) monté dans la chape (3).

Le corps du levier de verrouillage (4), de section méplate, présente en débordement de sa face de dessus, au moins une dent (4b) apte à engrener avec une denture (5a) d'un levier d'accouplement (5). La denture (5a) est formée à l'une des extrémités du levier (5) et sur une partie de circonférence formée concentriquement à un axe d'articulation (6) monté entre les deux flasques (1a) et (1b) de la platine support (1), à l'opposé de l'axe commun d'articulation (2).

L'autre extrémité du levier (5), qui présente une forme générale coudée, est articulée, en (5b), à l'extrémité de la barre de commande correspondante (b).

Pour mettre en position d'engrènement permanent la dent (4b) avec la denture (5a), le levier de verrouillage (4) est assujetti à un élément élastique de rappel sous forme d'un ressort (7) logé dans un chambrage d'un bossage (4c) formé en débordement de la face du levier de verrouillage (4) présentant la dent (4b). Ce ressort de rappel (7) est en appui sur l'embase (1c) de la platine support (1). Dans cette position d'engrènement (figure 12), le levier de verrouillage (4) est disposé angulairement par rapport à l'embase (1c) de sorte qu'un effort de pression exercé sur ce dernier comprime le ressort (7), de sorte que la dent (4b) échappe la denture (5a) du levier d'accouplement (5).

Le montage articulé du levier d'accouplement (5) par rapport à la tringle de commande (b) et par rapport à la platine support (1), elle même articulée avec le levier de verrouillage (4) sur l'ossature (O), constitue un système à genouillère. Il en résulte qu'un effet de pivotement angulaire de l'organe de manoeuvre par rapport à l'axe commun (2), dans un sens ou dans l'autre, provoque le déplacement en translation, également dans un sens ou dans l'autre, de la tringle de commande (b) et, d'une manière concomitante, l'orientation angulaire des lames (L). On renvoie aux figures 2 et 5 notamment.

Compte tenu des caractéristiques à la base de l'invention, pour manoeuvrer angulairement d'une seule main l'organe de manoeuvre (C) incluant notamment la platine support (1) et le levier de verrouillage (4), il suffit de tenir les extrémités libres de ladite platine (1) et dudit levier (4) qui sont recourbées respectivement, d'une manière ergonomique, en (1d) et (4d).

Comme indiqué, lorsque l'on appui sur le levier de verrouillage (4), la dent (4b) échappe la denture (5a), permettant, toujours avec la même main, de basculer dans un sens ou dans l'autre, la platine support (1). Lorsque l'orientation angulaire des lames est souhaitée, il suffit de relâcher le levier de verrouillage (4), qui, sous l'effet de détente de son ressort (7) vient par sa dent (1b) en prise avec la denture (5a) assurant ainsi 1e blocage. Le nombre de dents de la denture (5a) détermine par conséquent, le nombre de position angulaire des lames. Bien évidemment, pour passer des deux positions extrêmes de totale ouverture (figure 1) à la position de chevauchement partiel (figure 4), il suffit de maintenir en pression le levier de verrouillage (4) pour libérer le système de denture (4b-5a).

Bien évidemment, les éléments constitutifs du dispositif, notamment au niveau de l'organe de manoeuvre, peuvent être réalisés en toutes dimensions et en tous matériaux.

Les avantages ressortent bien de la description, en particulier, on souligne et on rappelle, la possibilité de manoeuvrer d'une seule main l'organe de commande avec la possibilité de positionner les lames selon différentes orientations angulaires préétablies et de passer directement des deux positions extrêmes d'orientation desdites lames correspondant à une ouverture totale ou à une occultation totale.

## Revendications

1. Dispositif d'orientation de lames (L) de volets notamment montées parallèlement à libre articulation entre au moins deux montants (A, B) d'une ossature et accouplées entre elles par des biellettes articulées reliées à une tringle de commande (b) ;
- la tringle de commande (b) est assujettie à un organe de manoeuvre (C) pour être déplacée en translation en vue de provoquer l'orientation concomitante des lames ;
- l'organe de manoeuvre (C) est monté à libre articulation sur une partie de l'ossature et est relié à une des extrémités de la tringle de commande par des moyens complémentaires,
**caractérisé en ce que**
- les moyens sont constitués par un levier (5) articulé à chacune de ses extrémités, d'une part, à la tringle de commande (b) et, d'autre part, à une partie de l'organe de manoeuvre ;
- le levier (5) présente un secteur denté (5a) apte à coopérer avec au moins une dent (4b) d'un levier de verrouillage (4) ;
- le levier de verrouillage (4) est articulé sur une autre partie dudit organe de manoeuvre, à l'encontre d'un élément de rappel élastique (7), pour mettre en prise, d'une manière permanente, la dent (4b) avec le secteur denté (Sa), tandis qu'un effort de pression exercé sur ledit levier (4) permet à ladite dent d'échapper la denture du secteur denté ;
- les leviers (4) et (5) sont manoeuvrables d'une seule main pour être mis à volonté en position de coopération ou non pour autoriser, soit le libre pivotement angulaire de l'organe de manoeuvre correspondant au déplacement en translation de la tringle, soit le blocage angulaire selon différentes positions préétablies dudit organe correspondant à une orientation déterminée des lames.

2. Dispositif selon la revendication 1, **caractérisé en ce que** les leviers (5) et (4) sont articulés entre deux flasques verticaux (1a) et (1b) d'une platine support (1) constituant le corps de l'organe de verrouillage, ladite platine (1) étant articulée sur la partie de l'ossature (O).

3. Dispositif selon la revendication 2, **caractérisé en ce que** le levier de verrouillage (4) et la platine support (1) sont articulés sur un axe commun (2) monté dans une chape (3) solidaire de l'ossature.

4. Dispositif selon la revendication 1, **caractérisé en ce que** le levier de verrouillage comporte un logement (4c) pour le montage de l'élément de rappel élastique (7) sous forme d'un ressort en appui sur la base (1c) de la platine support articulée (1).

5. Dispositif selon la revendication 3, **caractérisé en ce que** le levier (5) présentant le secteur denté (5a) est articulé entre les flasques de la platine au moyen d'un axe transversal (6) situé à l'opposé de l'axe commun d'articulation (2).

6. Dispositif selon l'une quelconque des revendications 1 et 5, **caractérisé en ce que** le secteur denté (5a) est formé sur une partie de circonférence, en bout du levier (5) et concentriquement à son axe d'articulation (6).

7. Dispositif selon l'une quelconque des revendications 1 à 6, **caractérisé en ce que** l'extrémité libre de la platine support (1) et du levier de verrouillage (4) sont recourbées d'une manière ergonomique pour permettre d'agir, d'une seule main, sur ledit levier de verrouillage (4).

## Patentansprüche

1. Hebelmechanismus für schwenkbare Lamellen, die insbesondere frei beweglich zwischen mindestens zwei Holmen einer Tragkonstruktion parallel montiert und untereinander durch angelenkte Schwingarme gekoppelt sind, welche wiederum mit einer Betätigungsstange (b) verbunden sind;
- die Betätigungsstange (b) ist an einem Betätigungsorgan (C) befestigt, um in Längsrichtung verfahren werden zu können, so dass die Lamellen gleichzeitig ausgerichtet werden können ;
- das Betätigungsorgan (C) ist frei beweglich an einem Teil der Tragkonstruktion montiert und über zusätzliche Elemente mit einem Ende der Betätigungsstange verbunden,
**dadurch gekennzeichnet, dass**
- die Elemente aus einem Hebel (5) bestehen, der an jedem seiner Enden einerseits an die Betätigungsstange (b) und andererseits an einen Teil des Betätigungsorgans angelenkt ist ;
- der Hebel (5) besitzt ein Zahnsegment (5a), das mit mindestens einem Zahn (4b) eines Verriegelungshebels (4) zusammenwirken kann ;
- der Verriegelungshebel (4) ist an einem anderen Teil des Betätigungsorgans gegenüber einem elastischen Rückholelement (7) angelenkt, so dass der Zahn (4d) permanent in das Zahnsegment (5a) eingreifen kann, während der Zahn durch Druckkraft, die auf den Hebel (4) ausgeübt wird, aus der Verzahnung des Zahnsegmentes heraustreten kann ;
- die Hebel (4) und (5) können mit einer Hand betätigt werden, so dass sie bei Bedarf zum Zusammenwirken gebracht werden können oder nicht, um entweder die freie Winkeldrehung des Betätigungsorganes zu ermöglichen, die der seitlichen Verschiebung der Betätigungsstange entspricht, oder die Winkelblockierung entsprechend verschiedener, voreingestellter Positionen des Betätigungsorganes zu ermöglichen, die einer festgelegten Ausrichtung der Lamellen entspricht.

2. Mechanismus nach Anspruch 1, **dadurch gekennzeichnet, dass** die Hebel (3) und (4) zwischen zwei vertikalen Flanschen (1a) und (1b) einer Tragplatte (1), die das Gehäuse des Verriegelungsorgans darstellt, gelenkig angebracht sind, wobei die Tragplatte (1) an dem Teil der Tragkonstruktion (O) angelenkt ist.

3. Mechanismus nach Anspruch 2, **dadurch gekennzeichnet, dass** der Verriegelungshebel (4) und die Tragplatte (1) an einer gemeinsamen Achse (2), die in einer mit der Tragkonstruktion verbundenen Abdeckung montiert ist, gelenkig angebracht sind.

4. Mechanismus nach Anspruch 1, **dadurch gekennzeichnet, dass** der Verriegelungshebel (4) ein Gehäuse (4c) für die Anbringung des elastischen Rückholelementes (7) in Form einer Feder besitzt, die sich auf der Unterseite (1c) der angelenkten Tragplatte (1) abstützt.

5. Mechanismus nach Anspruch 3, **dadurch gekennzeichnet, dass** der Hebel (5) mit dem Zahnsegment (5a) zwischen den Flanschen der Tragplatte mittels einer Querachse (6) angelenkt ist, die der gemeinsamen Drehachse (2) gegenüber liegt.

6. Mechanismus nach einem der Ansprüche 1 und 5, **dadurch gekennzeichnet, dass** das Zahnsegment (5a) an einem Teil der Peripherie am Ende des Hebels (5) und konzentrisch zu seiner Drehachse (6) gebildet wird.

7. Mechanismus nach einem der Ansprüche 1 bis 6, **dadurch gekennzeichnet, dass** das freie Ende der Tragplatte (1) und des Verriegelungshebels (4) ergonomisch gebogen ist, so dass der Verriegelungshebel (4) mit einer Hand betätigt werden kann.

## Claims

1. Mechanism for rotating the slats (L) of blinds, the slats being in particular mounted parallel and so as to pivot freely between at least two uprights (A, B) of a framework and coupled to each other by pivoted links connected to a control link (b);
- the control link (b) is worked by an operating member (C) to move it translationally to bring about simultaneous rotation of the slats;
- the operating member (C) is mounted so as to pivot freely on a part of the framework and is connected to one of the ends of the control link by complementary means,
**characterized in that**
- the means consist of a lever (5) hinged at one end to the control link (b) and at the other end to a part of the operating member;
- the lever (5) comprises a toothed sector (5a) able to mesh with at least one tooth (4b) on a locking lever (4);
- the locking lever (4) is hinged to another part of the said operating member, in opposition to an elastic restoring element (7), so as to cause the tooth (4b) to engage permanently with the toothed sector (5a), while pressure on the said lever (4) allows the said tooth to escape from the teeth of the toothed sector; and
- the levers (4) and (5) can be operated with one hand so as to be moved at will into the meshed or unmeshed position so as to allow either free angular pivoting of the operating member, corresponding to translational movement of the link, or angular locking in various predefined positions of the said member, corresponding to a predetermined orientation of the slats.

2. Mechanism according to Claim 1, **characterized in that** the levers (5) and (4) are hinged between two vertical side wings (1a) and (1b) of a support plate (1) forming the body of the locking member, the said plate (1) being hinged to the part of the framework (O).

3. Mechanism according to Claim 2, **characterized in that** the locking lever (4) and the support plate (1) are hinged to a common pin (2) mounted in a yoke (3) fixed to the framework.

4. Mechanism according to Claim 1, **characterized in that** the locking lever comprises a housing (4c) for the elastic restoring element (7) in the form of a spring resting on the base (1c) of the hinged support plate (1).

5. Mechanism according to Claim 3, **characterized in that** the lever (5) with the toothed sector (5a) is hinged between the side wings of the plate by means of a transverse pin (6) situated at the opposite end from the common hinge pin (2).

6. Mechanism according to either of Claims 1 and 5, **characterized in that** the toothed sector (5a) is formed on a circularly arcuate part at the end of the lever (5), concentrically with its hinge pin (6).

7. Mechanism according to any one of Claims 1 to 6, **characterized in that** the free ends of the support plate (1) and of the locking lever (4) are ergonomically curved so that the said locking lever (4) can be operated with one hand.
